# EUROPÄISCHE PATENTSCHRIFT

(11) **EP 0 054 327 B1**
(45) Veröffentlichungstag und Bekanntmachung des Hinweises auf die Patenterteilung: **12.03.1986**
(21) Anmeldenummer: 81201334.0
(22) Anmeldetag: 09.12.1981
(51) Int. Cl.: B41J 13/00, B65H 31/22, B41J 11/58

(54) **Ablagevorrichtung für Datenträger**
Record carrier unloading device
Dispositif pour déposer des supports d'informations

(30) Priorität: 16.12.1980 DE 3047277
(43) Veröffentlichungstag der Anmeldung: 23.06.1982
(73) Patentinhaber: Philips Patentverwaltung GmbH, 22335 Hamburg (DE); Philips Electronics N.V., 5621 BA Eindhoven (NL)
(72) Erfinder: Eckhardt, Friedhelm, D-5900 Siegen 32 (DE); Euteneuer, Edmund, D-5241 Grünebach (DE)
(74) Vertreter: Hartmann, Heinrich, Dipl.-Ing.

## Beschreibung

Die Erfindung betrifft eine Ablagevorrichtung für aus einem Druckwerk ausgeworfene Datenträger mit einem Ablagefach und zwei an dessen Unterseite angeordneten Zuführrollen, wobei der Datenträger nach seiner Zuführung mit der Unterkante über eine dieser Rollen umgelenkt und auf dem gegenüber der Zuführrichtung geneigten Ablagefach abgelegt wird.

Eine derartige Ablagevorrichtung ist aus der DE-AS 2606697 bekannt, die ein Teil einer Vorsteckeinrichtung ist. Nach dem Beschriften eines Datenträgers wird dieser durch das Druckwerk nach oben ausgeworfen und von zwei Zuführrollen erfasst, die den Datenträger dem Ablagefach zuführen. Durch sein Eigengewicht wird der Datenträger mit seiner Unterkante über die eine Zuführrolle geführt und fällt anschliessend in das zur Ebene der Zuführrollen schräg geneigte Ablagefach, das ortsfest auf der Vorsteckeinrichtung angeordnet ist. Die beiden Zuführrollen sind leicht gegeneinander bezogen auf das Ablagefach versetzt, so dass der Datenträger stets nach einer Richtung transportiert wird.

Aus der DE-OS 2 222 596 ist weiterhin eine Ablagevorrichtung bekannt, bei der die zugeführten Datenträger durch ein oder mehrere vorgespannte Blattfedern gegen den ortsfest angeordneten Boden des Ablagefaches gedrückt werden. Sie setzen dadurch der Einführung des Datenträgers einen Widerstand entgegen. Aus diesem Grunde ist eine der beiden Zuführungsrollen klinkenförmig ausgebildet.

Nachteilig dabei ist, dass die Zuführrollen zwangsläufig den Datenträger stets in eine Richtung zum fest angeordneten Ablagefach ablenken. Ausserdem ist bei der zweitgenannten Anordnung eine Beschädigung oder Knickung des Datenträgers nicht ausgeschlossen.

Der Erfindung liegt die Aufgabe zugrunde, ein Ablagefach und deren Zuführung für den Datenträger so zu gestalten, dass die Ablage der Datenträger bedarfsweise einmal mit ihren Vorderseiten nach vorn und zum anderen mit ihren Rückseiten nach vorn liegen. Dadurch wird es möglich, die Reihenfolge der Ablage der Datenträger so zu wählen, dass entweder stets der zuletzt beschriftete Datenträger mit seiner Vorderseite sichtbar ist oder dass sie in der Reihenfolge abgelegt werden, die der Abnahme vor dem Beschriften aus einem Zuführfach entspricht. Unter Datenträger wird ein einzelnes Blatt, Formularsätze aus mehreren Lagen oder auch Briefumschläge verstanden.

Diese Aufgabe wird dadurch gelöst, dass das Ablagefach als abnehmbarer Kasten ausgebildet ist, dass symmetrisch zu den Zuführrollen beidseitig je ein Aufstecklager zum bedarfsweisen Anordnen des Ablagefaches auf der einen oder anderen Seite der Zuführrollen angeordnet ist, dass die Zuführrollen den Datenträger in der Symmetrieebene der Aufstecklager transportieren und dass das Ablagefach ein oder mehrere Ablenkmittel besitzt, die bis in die Symmetrieebene der Zuführrollen reichen und dass dadurch der Datenträger über die zum Inneren des Ablagefaches weisende Zuführrolle in das Ablagefach abgelenkt wird. Dadurch wird es möglich, das Ablagefach mit seiner Unterkante bedarfsweise auf dem einen Aufstecklager oder nach Drehen um 180° mit der gleichen Unterseite auf dem anderen Aufstecklager abzustellen. Dabei ist die offene Seite des Ablagefaches stets zu den Zuführrollen gerichtet. Die Zuführrollen befördern den Datenträger in eine zu den beiden π1ögliohen Lagen des Ablagefaches gleiche Richtung, d.h. neutral.

Für relativ instabile Datenträger, z.B. weiche Formularsätze oder geknitterte Blätter, muss der Ablageschacht des Ablagefaches schmal gehalten werden. Dies wird erreicht, wenn das Ablagefach einen schwenkbaren Einlagebogen besitzt, der durch Federkraft gegen die zum Inneren des Ablagefaches weisende Zuführrolle vorgespannt ist. Dadurch bleibt der schmale Ablageschacht bis zur vollständigen Füllung des Ablagefaches konstant.

Die Erfindung hat ausserdem den Vorteil, dass bei Verwendung mehrerer gleicher Ablagefächer der Stapel Datenträger nicht dem Ablagefach entnommen werden muss, sondern mit diesem zusammen bis zum nächsten Gebrauch abgelegt werden kann. Bei entsprechender Ausbildung der Zuführeinrichtung kann dieses Ablagefach dann auch als Zuführfach genützt werden.

Gemäss weiterer Ausbildung der Erfindung ist oberhalb der Zuführrollen und in der Symmetrieebene eine Welle angeordnet, auf der ein Doppelhebel befestigt ist, von dem ein Arm in das Ablagefach unabhängig von dessen Lage zu den Zuführrollen derart hineinragt, dass bei vollem Ablagefach der Doppelhebel verschwenkt wird und dadurch einen ausserhalb des Ablagefaches angeordneten ortsfesten Schalter betätigt. Mit der Ablage des letzten Datenträgers einer vorbestimmten Anzahl Datenträger wird somit ein volles Ablagefach signalisiert und eine weitere Ablage unterbunden werden können.

Da einerseits der Transport des Datenträgers zu den Lagen des Ablagefaches neutral erfolgt und andererseits die Welle des Doppelhebels aus den gleichen Gründen in dieser Transportbahn liegt, besteht die Gefahr, dass der Datenträger in die falsche Richtung abgelenkt werden kann. Ein Zurückführen in die gewünschte Richtung ist dann nicht mehr möglich. Aus diesem Grunde wird auf die Welle ein zweiter Doppelhebel als Ablenkmittel lose drehbar aufgebracht, der zwangsweise durch Aufstecken des Ablagefaches so verschwenkt wird, dass der Datenträger, bevor dessen Oberkante den Bereich der Welle erreicht, bereits in die gewünschte Richtung auf das Ablagefach hin bewegt wird. Beide Doppelhebel sind unabhängig voneinander verschwenkbar.

Die Erfindung wird anhand eines Ausführungsbeispieles näher beschrieben. Es zeigen:
Fig. 1 die Ablagevorrichtung gemäs der Erfindung mit dem Ablagefach in der hinteren Stellung,
Fig. die Ablagevorrichtung mit dem Ablagefach in der vorderen Stellung nach Verdrehung um 180°,
Fig. 3 die Ablagevorrichtung gemäss Fig. 1 teilweise im Schnitt,
Fig. 4 die Vorderansicht der Ablagevorrichtung gemäss Fig. 1 und
Fig. 5 eine teilweise Draufsicht der Ablagevorrichtung.

Bei dem dargestellten Ausführungsbeispiel wird die Vereinzelungsvorrichtung oberhalb des Druckwerkes, von dem nur die Schreibwalze 15 und deren Andruckrollen 14 dargestellt sind, abnehmbar aufgesteckt, so dass die abzulegenden Datenträger 8 der Vorrichtung von unten zugeführt werden. Dabei ist es unbedeutend, auf welche Weise die Datenträger der Schreibwalze für die Beschriftung zugeführt werden. Der Führung der Datenträger zur Schreibwalze und zu den Zuführrollen dienen die Leitbleche 11 und 12, die Teile des Aufstecklagers 9 für das auswechselbare Ablagefach 4 sind, der kastenförmig ausgebildet ist.

Die Vorrichtung wird gebildet aus den beiden Seitenwänden 23 und 24, die durch die Leitbleche 11 und 12 und das Verbindungsblech 13 zusammengehalten werden. In den Seitenwänden 23 und 24 ist die Antriebswelle 10 gelagert, auf der zwei oder mehrere Zuführrollen 1 angeordnet sind. Jeder Zuführrolle 1 ist eine weitere Zuführrolle 1 a zugeordnet, die jeweils auf gesonderten Lagerwellen 10a drehbar gelagert sind. Anstelle einzelner Lagerwellen kann auch eine durchgehende Achse 10a verwendet werden. Weiterhin ist in der Seitenwand 23 eine Schaltwelle 17 einseitig gelagert, auf deren Seite, die in das Ablagefach 4 hineinragt, zwei Doppelhebel 18 und 20 angeordnet sind, und auf deren aus der Vorrichtung herausragenden Seite ein Exzenter 21 befestigt ist, der einen Schalter 22 betätigt.

Weiterhin besitzen die Seitenwände 23 und 24 jeweils ein Noppenpaar 25 bzw. 25a, die zur Halterung des Ablagefaches 4 dienen. Hierzu besitzt das Ablagefach 4 an seinen schmalen Seitenwänden jeweils einen Halteschlitz 26 und 26a. Dieser Halteschlitz mündet trompetenartig in den Kastenboden 3, so dass nach Einführung des Ablagefaches 4 zwischen die Seitenwände 23 und 24 die Noppen 25 bzw. 25a in die Schlitze 26 und 26a hineingeführt werden. Das Ablagefach 4 wird so weit zwischen die Seitenwände 23 und 24 eingeführt, bis der Kastenboden auf dem Aufstecklager 9 aufliegt. Aufstecklager 9 und Kastenboden 3 sind so ausgeführt, dass ein Verrutschen des Ablagekastens 4 auf dem Aufstecklager 9 nicht möglich ist.

Das Verbindungsblech 13 besitzt eine dem Aufstecklager 9 gleiches Lager 9a, auf der der Ablagekasten 4 ebenfalls aufgesetzt werden kann. Befindet sich das Ablagefach 4 in der in Fig. 1 dargestellten Stellung, so kann es dadurch in die in Fig. dargestellte Stellung gebracht werden, dass es nach oben aus der Vorrichtung herausgezogen wird, um seine Längsachse um 180° verdreht wird und anschliessend von oben in die Seitenwände 23 und 24 auf die Noppen 25a wieder aufgesteckt wird bis sein Kastenboden 3 auf dem Lager 9a aufliegt.

Um diese wechselseitige Verwendung des Ablagefaches 4 zu erreichen, müssen die Zuführrollen 1 und 1 derart zwischen den Lagern 9 und 9a angeordnet werden, dass die Ebene durch die Berührungstangente beider Zuführrollen 1 und 1a a symmetrisch zu den Aufstecklagern liegt. Ausserdem liegen die Zuführrollen 1 und 1a oberhalb der Aufstecklager 9 und 9a, so dass sie bei aufgestecktem Ablagefach 4 teilweise in diesen hineinragen. Ausserdem besitzt das Verbindungsblech 13 eine Zuführkante 28, die so angeordnet ist, dass zwangsläufig der über das Leitblech 12 zugeführte Datenträger in die Tangentialebene der Zuführrollen geleitet wird. Bewegen sich die Zuführrollen 1 und 1a in Pfeilrichtung, so wird der Aufzeichnungsträger durch die über den Rollen befindliche Vorderwand 7 des Ablagefaches in dieses hineingelenkt. Dabei besteht die Gefahr, dass der Datenträger, sobald dessen untere Kante zwischen den Zuführrollen hindurchbewegt ist mit seiner unteren Kante auf der linken Zuführrolle 1a aufliegt und durch dessen Bewegung nicht in den Kasten zur Ablage geführt wird, sondern von dieser Ablage weg. Um dies zu verhindern, ist oberhalb der Zuführrollen 1 und 1 a ein als Weiche wirkender Doppelhebel 18 auf der Schaltwelle 17 frei beweglich gelagert. Diese Weiche 18 wird durch die Kante der Vorderseite 7 so auf der Schaltwelle 17 verschwenkt, dass unabhängig davon, ob das Ablagefach 4 in der hinteren (Fig.1) oder vorderen Stellung (Fig.2) eingesteckt ist, die Längsachse dieses Doppelhebels 18 stets in das Ablagefach 4 weist. Dadurch wird zwangsläufig der zugeführte Datenträger stärker in Richtung auf die Ablage ausgelenkt und sichergestellt, dass die Unterkante des Datenträgers von der Zuführrolle 1 und nicht von der Zuführrolle 1a mitgenommen wird. In der Stellung des Ablagefaches 4 gemäss Fig. 2 wird die Unterkante des Datenträgers selbstverständlich von der Zuführrolle 1a und nicht von der Zuführrolle 1 mitgenommen. Diese Bewegung des Datenträgers wird unterstützt durch die innerhalb des Ablagefaches 4 angeordneten Leitfedern 2. Zweckmässig werden diese Leitfedern 2 derart leicht vorgespannt, dass sie unter leichter Kraft auf den Wellen 10 bzw. 10a aufliegen. Auch ist es zweckmässig, jeder Zuführrolle seitlich eine Leitfeder zuzuordnen.

Für eine gute Ablage der Datenträger, insbesondere wenn es sich um sperrige Datenträger wie beispielsweise Formularsätze oder Briefumschläge handelt, ist es wichtig, dass der Zwischenraum zwischen dem obersten abgelegten Datenträger und der nahe gelegenen Zuführrolle 1 bzw. 1a nur ein sehr geringer Abstand ist. Um dies zu erreichen ist, wie aus Fig. 3 ersichtlich, innerhalb des Ablagefaches 4 ein federnder Einlagebogen 5 um den Lagerpunkt 16 drehbar angeordnet. Die Feder 6 sorgt dafür, dass stets der oberste Datenträger leicht an der Zuführrolle 1 bzw. 1a anliegt. Solange das Ablagefach 4 nicht gefüllt ist, wird durch die zugeführten Datenträger der Doppelhebel 20, der drehfest mit der Schaltwelle 17 verbunden ist, nur geringfügig ausgelenkt, so dass über den Exzenter 21 keine Funktionsauslösung des Schalters 22 erfolgt. Ist dagegen das Ablagefach 4 gefüllt, so wird mit steigender Anzahl abgelegter Datenträger der Doppelhebel 20 schliesslich in die in Fig. 3 punktiert gezeichnete Lage verschwenkt. Dadurch wird nun über den Exzenter 21 der Schalter 22 betätigt und die Zufuhr weiterer Datenträger gestoppt.

Die Leitfedern 2 liegen auf den Wellen 10 bzw. 10a unter leichter Vorspannung auf. Die Länge ist so gewählt, dass sie bei Auslenkung durch die Oberkante des zugeführten Datenträgers gegen die Unterseite der anderen Welle 10a bzw. 10 anliegt und über die Oberfläche der anderen Zuführrolle 1 bzw. 1a angehoben ist und somit den Weg für den Datenträger freigibt. Dadurch wird die Unterkante des zugeführten Aufzeichnungsträgers auf die Oberfläche der transportierenden Zuführrolle 1 bzw. 1 a geführt.

Um ein Überschwenken des Doppelhebels 18 beim Aufsetzen des Ablagefaches 4 zu verhindern, ist in der Seitenwand 23 zusätzlich ein Bolzen 19 angeordnet, gegen den der Doppelhebel 18 zu liegen kommt, wenn sie durch die freie Kante der Vorderseite 7 des Ablagefaches 4 verschwenkt wird.

Die Vorderseite 7 des Ablagefaches 4 besitzt Schlitze 27, um das Verschwenken der Doppelhebei 20 nicht zu behindern.

## Patentansprüche

1. Ablagevorrichtung für aus einem Druckwerk ausgeworfene Datenträger mit einem Ablagefach und zwei an dessen Unterseite angeordneten Zuführrollen, wobei der Datenträger nach seiner Zuführung mit der Unterkante über eine dieser Rollen umgelenkt und auf dem gegenüber der Zuführrichtung geneigten Ablagefach abgelegt wird, dadurch gekennzeichnet, dass das Ablagefach (4) als abnehmbarer Kasten ausgebildet ist,
dass symmetrisch zu den Zuführrollen (1, 1a) beidseitig je ein Aufstecklager (9, 9a) zum bedarfsweisen Anordnen des Ablagefaches (4) auf der einen oder anderen Seite der Zuführrollen (1, 1a) angeordnet ist,
dass die Zuführrollen (1, 1a) den Datenträger (8) in der Symmetrieebene der Aufstecklager (9, 9a) transportieren und
dass das Ablagefach (4) ein oder mehrere Ablenkmittel (2, 18) besitzt, die bis in die Symmetrieebene der Aufstecklager (9, 9a) reichen und
dass dadurch der Datenträger (8) über die zum Inneren des Ablagefaches (4) weisende Zuführrolle (1 oder 1 a) in das Ablagefach (4) abgelenkt wird.

2. Ablagevorrichtung nach Anspruch 1, dadurch gekennzeichnet, dass die Unterseite des Ablagefaches (4) Ausnehmungen besitzt, in die die dem Ablagefach naheliegende Zuführrolle teilweise hineinragt.

3. Ablagevorrichtung nach den Ansprüchen 1 und 2, dadurch gekennzeichnet, dass das Ablagefach (4) einen schwenkbaren Einlagebogen (5) besitzt, der durch Federkraft gegen die zum Inneren des Ablagefaches (4) weisende Zuführrolle (1 oder 1 a) vorgespannt ist.

4. Ablagevorrichtung nach den Ansprüchen 1 bis 3, dadurch gekennzeichnet, dass oberhalb der Zuführrollen (1, 1a) und in der Symmetrieebene eine Welle (17) angeordnet ist, auf der ein Doppelhebel (20) befestigt ist, von dem ein Arm in das Ablagefach (4) unabhängig von dessen Lage zu den Zuführrollen (1, 1a) derart hineinragt, dass bei vollem Ablagefach (4) der Doppelhebel (20) verschwenkt wird und dadurch einen ausserhalb des Ablagefaches (4) angeordneten ortsfesten Schalter (22) betätigt.

5. Ablagevorrichtung nach den Ansprüchen 1 bis 4, dadurch gekennzeichnet, dass auf der Welle (17) ein zweiter Doppelhebel (18) lose gelagert ist, dessen Arme durch Aufstecken des Ablagefaches (4) zwangsweise verschwenkbar sind.

## Claims

1. A stacking device for a data carrier ejected from a printing mechanism, which device comprises a stacking magazine and two feed rollers arranged at its lower side, the data carrier being diverted over one of these rollers with its lower edge after being fed in and is placed on the stacking magazine inclined with respect to the feeding direction, characterized in that the stacking magazine (4) is constructed as a detachable cabinet, in that mounts (9, 9a) are arranged symmetrically to the feed rollers (1, 1 a) on either side for placing the stacking magazine (4) according to need on one or the other side of the feed rollers (1, 1a), in that the feed rollers (1, 1a) transport the data carrier (8) in the plane of symmetry of the mounts (9, 9a), and in that the stacking magazine (4) comprises one or more diverting means (2,18), which extend into the plane of symmetry of the mounts (9, 9a), as a result of which the data carrier (8) is diverted via the feed roller (1 or 1a) directed towards the interior of the stacking magazine (4) into the stacking magazine (4).

2. A stacking device as claimed in Claim 1, characterized in that the lower side of the stacking magazine (4) has recesses, into which the feed roller located near the stacking magazine projects in part.

3. A stacking device as claimed in Claims 1 and 2, characterized in that the stacking magazine (4) has a pivotal insert plate (5), which is prestressed by spring force with respect to the feed roller (1 or 1 a) directed towards the interior of the stacking magazine (4).

4. A stacking device as claimed in Claims 1 to 3, characterized in that a shaft (17) is arranged above the feed rollers (1, 1a) and in the plane of symmetry, on which shaft a double lever (20) is secured, of which an arm projects into the stacking magazine (4) independently of its position with respect to the feed rollers (1, 1a) in such a manner that with a completely filled stacking magazine (4) the double lever (20) is pivoted, as a result of which it actuactes a stationary switch (22) arranged outside the stacking magazine (4).

5. A stacking device as claimed in Claims 1 to 4, characterized in that a second double lever (18) is loosely journalled on the shaft (17), the arms of this lever being forced to pivot when the stacking magazine (4) is mounted.

## Revendications

1. Dispositif pour empiler des supports d'information éjectés d'un mécanisme d'impression, ledit dispositif comportant un compartiment d'empilage et deux galets d'apport élaborés en dessous de ce compartiment, alors qu'après son apport, le support d'information est dévié avec son côté inférieur sur un desdits galets et transféré vers le compartiment d'empilage qui occupe une position inclinée par rapport à la direction d'apport, caractérisé en ce que le compartiment d'empilage (4) est réalisé en forme de boîte amovible, que symétriquement aux galets d'apport (1, 1a) il est prévu de part et d'autre un palier d'emmanchement (9, 9a) pour pouvoir placer le compartiment d'empilage (4) au choix de l'un ou de l'autre côté desdits galets d'apport (1,1 a) que ces galets d'apport (1, 1a) transportent les supports d'information (8) dans le plan de symétrie des deux paliers précités (9, 9a) et que le compartiment d'empilage (4) comporte au moins un moyen de déviation (2, 18) qui s'étend jusque dans le plan de symétrie des paliers (9, 9a) pour faire dévier de la sorte les supports d'information (8) dans le compartiment d'empilage (4) par l'intermédiaire du galet (1 ou 1a) qui est le plus proche de ce compartiment (4).

2. Dispositif selon la revendication 1, caractérisé en ce que le côté inférieur du compartiment d'empilage (4) comporte des évidements dans lesquels s'engage le galet d'apport le plus proche du compartiment d'empilage.

3. Dispositif selon les revendications 1 et 2, caractérisé en ce que le compartiment d'empilage (4) comporte une plaque amovible pivotante (5) qui exerce une certaine précontrainte élastique contre le galet d'apport le plus proche (1 ou 1a).

4. Dispositif selon les revendications 1 à 3, caractérisé en ce que dans le plan de symétrie, un axe est élaboré au-dessus des galets d'apport (1, 1a), et sur cet axe est fixé un levier double (20) dont un bras pénètre dans le compartiment d'empilage (4) indépendamment de la position que celui-ci occupe par rapport aux galets (1, 1a) de façon telle que lorsque le compartiment (4) est plein, ledit levier (20) est pivoté et agit de ce fait sur un commutateur immobile (22) qui se trouve à l'extérieur du compartiment (4).

5. Dispositif selon les revendications 1 à 4, caractérisé en ce que l'axe (17) porte un second levier double (18) dont les bras sont basculés inévitablement par la mise en position de travail du compartiment d'empilage (4).
